# EUROPÄISCHE PATENTANMELDUNG

(11) **EP 0 212 201 A1**
(43) Veröffentlichungstag der Anmeldung: **04.03.1987**
(21) Anmeldenummer: 86109351.6
(22) Anmeldetag: 09.07.1986
(51) Int. Cl.: B65B 31/04, B65B 39/04

(54) **Vorrichtung und Verfahren zur luftfreien Befüllung von Behältnissen, insbesondere von flexiblen Beuteln**

(30) Priorität: 24.07.1985 CH 3206/85
(71) Anmelder: Ingko GmbH Industrieanlagenbau, D-8919 Greifenberg (DE)
(72) Erfinder: Kohlbach, Fred R., Dr., D-8913 Schondorf a. Ammersee (DE)
(74) Vertreter: Carpmael, John William Maurice

(57) **Zusammenfassung**

Die Vorrichtung zur luftfreien Befüllung insbesondere von flexiblen Beuteln (1) unter Gegendruck besteht aus einem Füllrohr (5), das mit einem Dichtkonus (9) in einen Füll- und Entnahmestutzen (2) des Beutels einführbar ist. In unmittelbarer Nähe der Füllrohr-Austragmündung (4) ist ein Füllventil (13) vorgesehen, welches aus einer Konusfläche (15) der Füllrohr-Innenwand (14) und einem Konusgegenstück (18) gebildet wird, das am Ende eines axialbeweglich im Füllrohr geführten Ventilstößels (17) vorgesehen ist.

Das abzufüllende Produkt gelangt in den Füllrohr-Innenraum (20) durch eine Produktzuleitung, und über eine im Ventilstößel ausgebildete Längsbohrung (19) läßt sich an den Bereich um die Austragmündung (4) ein Vakuum anlegen oder ein Schutzgas sowie ein Sterilisierungsmittel zuführen. Diese Vorrichtung gestattet eine vollständige verfahrensmäßige Trennung zwischen der Produktzufuhr zum flexiblen Beutel und den vor oder nach dem Abfüllen erforderlichen Evakuierungs-, Begasungs- und Sterilisationsvorgängen.

## Beschreibung

Die Erfindung bezieht sich auf eine Vorrichtung zur luftfreien Befüllung von Behältnissen, insbesondere von flexiblen Beuteln mit verschließbaren Füll- und Entnahmestutzen gemäß dem Oberbegriff des Patentanspruchs 1 sowie auf ein Verfahren zur luftfreien Befüllung derartiger Behältnisse mit einer solchen Vorrichtung.

Damit beim Abfüllen von flüssigen, pastösen, pulver- oder granulatförmigen Materialien, beispielsweise bei rasch verderblichen Lebens- und Arzneimitteln eine möglichst hohe Keimfreiheit sowie ein hoher Oxidationsschutz sichergestellt werden kann, wurden verschiedene Abfülltechniken und zahlreiche Arten von Abfüllmaschinen entwickelt. So ist es aus der US-PS 4 120 134 bekannt, flexible Beutel, deren zu füllende Beutelabschnitte praktisch unter Luftausschluß zusammengefaltet sind, aus einem Vorrat einer Halteeinrichtung zuzuführen, welche am Füll- und Entnahmestutzen des entsprechenden Beutels angreift und diesen an seinem Stutzen während der nachfolgenden Behandlung positioniert. Wenn der betreffende Füll- und Entnahmestutzen mit einer Verschlußkappe versehen ist, wird diese von einer entsprechenden Einrichtung abgenommen und der offene Stutzen dann an die Austragmündung eines Füllrohrs angesetzt. Ein nach Art einer Wippe ausgebildetes Andruckelement befindet sich an dem dem Füllrohr abgewandten Flächenbereich des flexiblen Beutelabschnitts und bewirkt ein Andrücken der Beutelmaterialwandung gegen den beutelinnenseitigen Rand des Füll- und Entnahmestutzens. Somit kann sich der Beutel nicht vor dem Einleiten seines Produkts entfalten. Bei aufgesetztem Füllrohr kann das gewünschte Produkt in den flexiblen Beutelabschnitt eingebracht werden, der sich dadurch aufbläht bis der gewünschte Füllgrad erreicht ist. Nach anschließendem Entfernen des Füllrohrs wird der Füll- und Entnahmestutzen mittels einerverschlußkappe abgeschlossen,und der gefüllte Beutel aus der Füllstation ausgetragen.

Es sind eine Reihe weiterer Maßnahmen bekannt, die den vorstehend beschriebenen grundsätzlichen Ablauf ergänzen oder abwandeln. Beispielsweise können Beutel zum Einsatz kommen, deren Füll- und Entnahmestutzen . zusätzlich oder anstelle der Verschlußkappe mit einer Verschlußfolie an ihrem öffnungsrand versehen sind, so daß auch der Stutzeninnenraum luftfrei ist. Beim Ansetzen des Füllrohrs kann dessen Austragmündung eine derartige Verschlußfolie durchstoßen, bevor der Abfüllvorgang eingeleitet wird. Auch ist es bekannt, den flexiblen Beutel und den Stutzeninnenraum vor Beginn des Einfüllvorgangs zu evakuieren. 'Im Anschluß an den Füllvorgang kann durch das Füllrohr Inertgas eingeblasen werden, damit insbesondere in der Zeitspanne zwischen dem Abnehmen der Austragmündung vom Füll- und Entnahmestutzen und dem Aufbringen der Verschlußkappe möglichst wenig Luft in den Verschlußbereich gelangen kann.

Aus der DE-OS 29 19 388 ist eine Vorrichtung zum aseptischen Füllen von Behältern bekannt, bei der das Füllrohr, die Halteeinrichtung für den jeweiligen Füll-und Entnahmestutzen des Behälters und die Einrichtung zum Abnehmen und Aufsetzen einer Verschlußkappe in einer bis auf eine Aufnahmeöffnung für den Füll- und Entnahmestutzen allseitsgeschlossenen aseptischen Kammer untergebracht sind. Dadurch stehen diese Teile unter dauerndem Sterilisationsmittelnebel, z.B. Jodnebel, H₂0₂/Säure- nebel etc. Diese Sterilisationsmittelnebel die mit Sterilluftdruck in die Kammer in Nebelform hineingesprüht werden, halten den gesamten Innenraum sowie die Außenflächen des Ventils, die Spundhaltezange und den Spund steril, wobei in der Kammer während des Einfüllens des Produkts in den flexiblen Beutel stets ein Überdruck herrscht.

Aus der DE-OS 29 18 707 ist es bekannt, mit einer ähnlichen Vorrichtung wie der vorstehend beschriebenen, sogenannte "bag-in-box"-Packungen relativ großen Volumens zu füllen, wobei der flexible Beutelabschnitt sich während des Abfüllens an die Wandungen eines Kartons oder einer Kiste anpaßt. Mit Beginn des Abfüllvorgangs sorgt eine von der Unterseite des flexiblen Beutelabschnitts her angreifende Andruckplatte dafür, daß ein gleichmäßiges Absenken des sich füllenden Beutels während des Füllvorgangs erfolgt.

Obwohl bereits, wie es beispielsweise aus der Vorrichtung nach der US-PS 4 120 134 bekannt ist, eine Evakuierung des Füll- und Entnahmestutzens bei aufgesetztem Füllrohr erfolgen kann, reichen diese Maßnahmen noch nicht aus, um ein Eindringen von Luft oder von Keimen in den Füll- und Entnahmestutzen, vor allem vor und nach dem Abfüllen des gewünschten,Produkts vollständig ausschließen zu können. Schon das Eindringen von Luft in die Austragmündung und damit in den Innenraum des Füllrohrs während des Übergangs von einem Abfüllvorgang zum nächsten, kann trotz eines anschließenden Evakuierens Produktreste, die dann mit eingefüllt werden, beeinträchtigen. Auch stellt die Ausbildung einer den gesamten Abfüllbereich unter Inertgasüberdruck haltenden Kammer (z.B. gemäß DT-OS 29 19 388) keine zufriedenstellende Lösung dar, da das Inertgas sofort nach öffnen der Verschlußkappe in den flexiblen Beutel hineinströmt und diesen aufbläst. Ersichtlicherweise können dadurch Dosierungsprobleme auftreten.

Die Aufgabe der Erfindung besteht nun darin, eine Vorrichtung und ein Verfahren zur luftfreien Befüllung von Behältnissen, insbesondere von flexiblen Beuteln mit verschließbaren Füll- und Entnahmestutzen zu schaffen, bei der bzw. dem eine exakt steuerbare Trennung zwischen der Produktzufuhr einerseits und den Maßnahmen zur Evakuierung, zur Begasung und Sterilisation andererseits sichergestellt werden und wobei bereits auf seiten des Füllrohrs entsprechende Maßnahmen getroffen werden, daß die durch Lufteintritt oder Verlust von Asepsis beeinträchtigbaren Vorrichtungsabschnitte eine insgesamt möglichst geringe Angriffsfläche bieten und zudem leicht sterilisiert werden können.

Die erfindungsgemäße Lösung dieser Aufgabe ist hinsichtlich der Vorrichtung im Patentanspruch 1 und hinsichtlich des Verfahrens in den Patentansprüchen 9 und 13 im einzelnen gekennzeichnet. Weitere vorteilhafte Ausgestaltungen der Vorrichtung und des Verfahrens ergeben sich aus den abhängigen Ansprüchen.

Durch die erfindungsgemäße Ausbildung eines Füllventils in unmittelbarer Nähe der Austragmündung, im Innenrohr des Füllrohrs läßt sich das abzufüllende Produkt bis zum Beginn des Abfüllvorgangs und nach dem Ende einer Produktdosierung zuverlässig im Innenraum des Füllrohrs abdichten. Der zwischen dem Füllventil und der Austragmündung bestehende Raum ist optimal klein, so daß füllrohrseitig nur allenfalls eine geringe Menge an Luft beim Aufsetzen des Füllrohrs auf einen Füll- und Entnahmestutzen mit eingeführt werden kann. Weil erfindungsgemäß im Inneren des Ventilstößels eine zur Austragsmündung hin offene Längsbohrung vorgesehen ist, die mit einer Einrichtung zur Erzeugung eines Vakuums, zur Lieferung eines Schutzgases und/oder eines Sterilisationsmittels verbunden ist, wird die in der Aufgabe definierte Trennung zwischen der Produktzufuhr und den Evakuierungs-, Begasungs- und Sterilisierungsmaßnahmen vollständig realisiert. Bei geschlossenem Füllventil und aufgesetztem Füllrohr kann durch die Längsbohrung hindurch eine Evakuierung, beispielsweise vor Beginn des Abfüllvorgangs, des Füll- und Entnahmestutzens sowie gegebenenfalls des flexiblen Beutels problemlos erfolgen. Auch kann über die Längsbohrung bei wiederverschlossenem Füllventil nach Abschluß der Produktdosierung eine Begasung der Produktoberfläche vorgenommen werden, wiederum ohne daß das im Füllrohr zurückgehaltene Produkt diesem Begasungsvorgang ausgesetzt ist. Schließlich kann nach einem Dosiervorgang und erfolgter Abnahme des Füllrohrs vom entsprechenden Füll- und Entnahmestutzen über die Längsbohrung ein Sterilisationsmittel zugeleitet werden, das ein Auswaschen der Austragmündung besorgt.

Die erfindungsgemäße Ausbildung des Füllventils aus einer Konusfläche an der Füllrohrinnenwand und einem Konusgegenstück am Ende eines Ventilstößels gestattet über eine Einstellung des Ventilstößelhubs eine problemlose Regulierung des Produktzufuhrdrucks unter Berücksichtigung der jeweiligen Produktviskosität, indem zwischen der Konusfläche und dem Konusgegenstück je nach eingestellter Axialbeweglichkeit des Stößelschafts ein unterschiedlicher Kegelringspalt freigegeben wird.

Die erfindungsgemäße Vorrichtung gestattet gemäß den Verfahrensschritten nach der Erfindung ein Füllen eines flexiblen Beutels unter Gegendruck,ohne daß in seinem Füll- und Entnahmestutzen ein Kopfraum verbleiben muß. Falls aus produktbedingten Gründen jedoch ein derartiger Kopfraum erwünscht ist, kann er vor dem Aufbringen einer Verschlußkappe mit Inertgas angefüllt werden. Auch läßt sich z.B. eine sauerstoffbindende chemische oder Enzymlösung zum Oberflächenschutz gegen Oxidation in einen derartigen Kopfraum einspritzen.

Die am flexiblen Beutel anliegende, den Gegendruck aufrecht erhaltende Platte ist auf jeden Fall nachgiebig mit einstellbarem Druck ausgestaltet. Die Platte bleibt während des gesamten Abfüllvorganges in ihrer am Beutel anliegenden Position, um den notwendigen Gegendruck und das luftfreie Einfüllen voll zu gewährleisten. Gegen den Druck der Platte wird dann durch das Füllventil das Produkt in den Beutel gepreßt. Der dadurch bestehende positive Druck der anliegenden Platte hält in der gesamten Fülleitung und im Füllventil einen Positivdruck aufrecht, welcher bei Aseptikabfüllung von größter Bedeutung ist. Durch diesen inneren positiven Druck in der Leitung, Füllventil etc. ist es unmöglich, daß Keime von außen eintreten können, sondern bei geringen Undichtigkeiten oder Dichtungsschäden tritt das Produkt lediglich nach außen aus. Der Positivdruck bei Aseptikfüllungen bedeutet somit sterile Sicherheit.

Diese erfindungsgemäßenmaßnahmen unterscheiden sich prinzipiell von den aus der eingangs behandelten US-Patentschrift 4 120 134 bekannten Abfüllvorgängen insbesondere darin, daß die bei der Erfindung während des gesamten Abfüllvorgangs den Gegendruck aufrechterhaltende Platte bei der bekannten Einrichtung während des Füllens nicht anliegt, sondern ausschließlich nur während des Abhebens der Behälterverschlußkappe bis zum Füllbeginn und dann wieder im Anschluß an den Füllvorgang bis zum Aufbringen einer Verschlußkappe auf den gefüllten Behälter. Erfindungsgemäß wird der entsprechende Beutel bzw. Behälter somit stets gegen den leichten und einstellbaren Druck der Platte befüllt.

Der flexible Beutel kann eine Kapazität haben von 3 - 250 Liter. Es ist von größter Wichtigkeit, daß dabei die im Englischen mit "tending" bezeichnete Phase bei der Beutelfüllung nicht auftritt. Dies wird verhindert durch das Anlegen der Platte auf der Gegenseite des Füllspundes gegen die flexible Behälterwandung, so daß das Produkt nur gegen den Druck der Platte in den flexiblen Behälter einströmen kann. Nach Abschluß des Abfüllvorganges befindet sich absolut keine Luft im Spund oder Füllventil. Der gesamte Raum ist mit Positivdruck gefüllt, so daß nach Abheben des Füllventils praktisch keinerlei Luftraum mehr vorhanden ist.

Zusätzlich zum Evakuieren des Beutels vor Beginn des Abfüllvorgangs läßt sich mit der erfindungsgemäßen Vorrichtung auch eine Sterilisierung des Beutelinneren durchführen. Für einen solchen Sterilisierungsvorgang wird das Füllrohr bei geschlossenem Füllventil auf den Füll- und Entnahmestutzen aufgesetzt und ein entsprechendes Sterilisierungsmittel wird durch die Längsbohrung im Ventilstößel zugeführt, das nach einer bestimmten Aktivierungszeit unter gleichzeitigem Evakuieren des Beutels wieder abgesaugt wird. Sollen andere Behältnisse als flexible Beutel abgefüllt werden, beispielsweise Glasflaschen oder Dosen, kann der Behältnisinnenraum mit den gleichen Verfahrensabfolgen behandelt werden. Auf einer Abfüllmaschine mit mehreren Abfüllstationen kann ein solcher Sterilisationsvorgang auch an einer anderen Station vorgenommen werden als das Abfüllen des Produkts, ohne daß eine Änderung am Aufbau der Vorrichtung erfolgen müßte. Lediglich an der besagten Einrichtung zur Erzeugung des Vakuums, zur Lieferung eines Schutzgases und/oder eines Sterilisationsmittels müssen die jeweils gewünschten Verfahrensabfolgen eingestellt werden.

Ausführungsbeispiele der Erfindung werden anhand von Zeichnungen nachstehend im einzelnen erläutert. Es zeigen:
Fig. 1 eine schematische Schnittansicht eines Füllrohrs der Vorrichtung nach den Merkmalen der Erfindung, welches an einen Füll- und Entnahmestutzen angesetzt ist, wobei die Vorrichtungsteile sich in Stellungen befinden, wie sie vor Beginn des Abfüllvorganges bestehen und
Fig. 2 eine abgewandelte Ausführungsform eines Füllrohrs.

Gemäß Fig. 1 besitzt ein schematisch dargestellter flexibler Beutel 1 einen Füll- und Entnahmestutzen 2, der unter Bildung eines beutelinnenseitigen Randes 8 mit einem flexiblen Beutelabschnitt 6 verbunden ist. Der Füll- und Entnahmestutzen 2 wird von einer Halteeinrichtung 3, die als Zange ausgeführt sein kann, in seiner Ausrichtung auf eine Austragmündung 4 eines oberhalb des Füll- und Entnahmestutzens 2 vorgesehenen Füllrohrs 5 gehalten. Unterhalb des Füll- und Entnahmestutzens 2 greift am flexiblen Beutelabschnitt 6 ein verlagerbares Andruckelement 7 an, das eine Andruckplatte 25 besitzt, die mit einem Kolben 26 einer Kolben-Zylinder-Einheit 27 in Verbindung steht und zwischen den in der Zeichnung durch den Doppelpfeil gekennzeichneten Positionen verlagerbar ist.

Das Füllrohr 5 besitzt an seinem der Austragmündung 4 zugewandten äußeren Ende einen Dichtkonus 9, der an seinem Eingriffsbereich mit dem Oberrand des Füll- und Entnahmestutzens 2 eine elastische Dichtung 24 aufweist. Eine solche Dichtung ist besonders vorteilhaft, wenn der Dichtkonus an einem Füll- und Entnahmestutzen eines Behälters aus unflexiblem Material, z.B. an einer Glasflasche oder Dose, angesetzt wird. Bei aus Kunststoff oder sonstigen elastischen Materialien bestehenden Stutzen könnte diese Dichtung 24 auch entfallen. In unmittelbarer Nähe der Austragmündung 4 wird im Übergangsbereich zwischen dieser Mündung und der Füllrohr-Innenwand 14 ein Füllventil 13 gebildet, das aus einer Konusfläche 15 an der Füllrohr-Innenwand 14 und einem Konusgegenstück 18 besteht, das am Ende eines Stößelschafts 16 eines konzentrisch im Füllrohr 5 axial beweglich geführten Ventilstößels 17 angeordnet ist. Durch die Längsmittelachse des Ventilstößels 17 verläuft eine Längsbohrung 19, die auch durch das Konusgegenstück 18 hindurchgeht und bei geschlossenem Füllventil 13, wie dargestellt, in die Austragmündung 4 einmündet. Zwischen dem Konusgegenstück 18 und der Konusfläche 15 befindet sich eine elastische Dichtung 21, die, wie gezeigt, aus einem 0-Dichtungsring 23 bestehen kann, der in eine, in der Umfangsfläche des Konusgegenstücks 18 ausgebildete, Umfangsnut 22 eingesetzt ist.

Der Innenraum 10 des Füllrohrs 5 wird durch die Anordnung des Ventilstößels 17 zu einem kreisringförmigen Raum 20, in den durch die Wandung des Füllrohrs 5 eine Produktzuleitung 11 einmündet. Die Längsbohrung 19 im Ventilstößel 17 steht über eine weitere Leitung 12 mit einer nicht gezeigten Einrichtung in Verbindung, welche zur Erzeugung eines Vakuums, zur Lieferung eines Schutzgases und/oder eines Sterilisationsmittels zur Längsbohrung 19 dient.

Nachstehend wird die Funktionsweise der Vorrichtung bei einem typischen Abfüllvorgang auf einer dazu geeigneten Abfüllmaschinenstation näher beschrieben. In einer entsprechenden Abfüllmaschinenstation befinden sich im Arbeitsbereich des Füllrohrs 5 bzw. des Andruckelements 7 Einrichtungen, die der Einfachheit halber nicht abgebildet sind, wie z.B. eine Einrichtung zum Erfassen, Abnehmen und Aufsetzen eines Verschlußdeckels auf den Füll- und Entnahmestutzen 2 sowie verschiedene Steuer- und Kontrollelemente.

Der flexible Beutel 1 wird manuell oder automatisch mit seinem Füll- und Entnahmestutzen 2 in die Halteeinrichtung 3 eingelegt und dort fixiert. Der Abschnitt 6 des Beutels 1 wird auf die Andruckplatte 25 aufgelegt und diese in ihre mit ausgezogenen Strichen dargestellte obere Position hochgefahren. Wenn der Stutzen mit einem Verschlußdeckel versehen ist, wird dieser nun von einer Abnahmeeinrichtung entfernt und von der Stutzen- öffnung weg zur Seite geschwenkt. Das Füllrohr 5 senkt sich nun in die Öffnung des Füll- und Entnahmestutzens 2 hinein, greift über den Dichtkonus 9 und die elastische Dichtung 24 am oberen Rand des Stutzens an und dichtet somit den Stutzeninnenraum ab. Die Platte bleibt in ihrer oberen Position, bis der Beutel wieder verschlossen ist und aus der Stutzen-Halteeinrichtung automatisch ausgeworfen wird.

Falls beispielsweise zusätzlich zu einer Verschlußkappe über die öffnung des Stutzens 2 noch eine Abdichtfolie gespannt ist, wird diese beim Absenken des Füllrohrs 5 durchstoßen. Auch kann das Füllrohr 5 axial unbeweglich angeordnet sein und der Beutel 1 am Stutzen 2 durch ein Anheben der Andruckplatte 25 mittels der Kolben-Zylinder-Einheit 27 an den Dichtkonus 9 angesetzt werden.

Ein über die nicht dargestellte Evakuierungseinrichtung an die Leitung 12 und die Längsbohrung 19 angelegtes Vakuum entfernt nun die im Stutzeninnenraum und gegebenenfalls im flexiblen Beutelabschnitt befindliche Luft. Im Anschluß daran wird der Ventilstößel 17 über ebenfalls nicht dargestellte Betätigungselemente aus seiner eingezeichneten Schließlage verschoben, und über die Produktzuleitung 11 kann das Produkt in das Beutelinnere gelangen. Ein der Produktzufuhr entsprechender Druck wirkt dabei gegen die Andruckplatte 25 und gewährleistet eine entsprechende Druckverteilung innerhalb des flexiblen Beutelabschnitts 6. Nach dem Abfüllen der gewünschten Produktdosis wird das Füllventil 13 durch eine entsprechende Abwärtsverlagerung des Stößelschafts 16 geschlossen und damit das im kreisringförmigen Raum 20 und in der Produktzuleitung 11 befindliche Produkt von dem bereits abgefüllten Produkt getrennt. Nun wird das Füllrohr 5 vom Füll-und Entnahmestutzen 2 abgehoben und dieser verschlossen. über die Längsbohrung 19 eine Sterilisationslösung zum Waschen der Austragmündung 4 gespült werden. Im Anschluß an diesen Sterilisationsvorgang verbleibt in der Längsbohrung 19 noch etwas Sterilisationsmittel, das während des Evakuierens vor dem anzuschließenden Füllvorgang zur Sterilisation der Vakuumleitung durch Rückspülen verwendet wird.

Durch dieses Zurücksaugen des Sterilisationsmittels während der Evakuierung werden die Vakuumleitung und das Innere des Ventilstößels sterilisiert und gereinigt. Die Selbststerilisation des Ventils sowohl beim Evakuieren durch die Längsbohrung 19 wie auch der umgekehrte Vorgang des Durchspülens der Längsbohrung 19 in Füllrichtung in Ruhestellung des Füllventils garantieren ein einwandfreies aseptisches Abfüllen.

Die Andruckplatte 25 des Andruckelements 7 kann auf unterschiedlichste Beutelformen angepaßt werden und beispielsweise leicht konvex oder konkav ausgebildet sein. Auch kann die dem Beutelabschnitt zugewandte Fläche der Andruckplatte 25 gepolstert ausgeführt sein. Der über die Andruckplatte 25 ausgeübte Gegendruck läßt sich an der Kolben-Zylinder-Einheit 27 variieren.

Falls ein flexibler Beutel 1 vor dem Abfüllen sterilisiert werden soll, kann dies auch mittels der abgebildeten Vorrichtung geschehen. Bei einem nicht sterilsierten Beutel wird sein Stutzen in die Halteeinrichtung 3 genauso eingeführt wie vorstehend beschrieben,und das Füllrohr 5 wird bei geschlossenem Füllventil 13 in den Füll- und Entnahmestutzen 2 eingeführt. Nach einem Absenken der Andruckplatte 25 wird durch die Längsbohrung 19 vernebeltes H₂0₂ in das

Damit während des Abhebens des Füllrohrs 5 bis zum vollständigen Aufsetzen der Verschlußkappe jeglicher Luftzutritt vermieden wird, kann mit Beginn des Abhebvorgangs über die Längsbohrung 19 Inertgas ausströmen gelassen werden, unter dessen Schutz die Verschlußkappe auf den Stutzen aufgesetzt werden kann, ohne die Gefahr eines Luftzutritts zu der kurzzeitig freiliegenden Produktfläche innerhalb des Stutzens.

Auf die geschilderte Weise kann der flexible Beutel 1 bis zum Oberrand seines Füll- und Entnahmestutzens 2 luftleer oder auch nur so weit angefüllt werden, daß ein gewisser Kopfraum innerhalb des Stutzens bzw. zwischen dem Produkt und der Verschlußkappe verbleibt. In diesen Kopfraum kann ebenfalls zum Oxidationsschutz Inertgas eingeblasen werden, oder es können weitere Schutzsprühmittel auf die Produktoberfläche aufgebracht werden, die eine Oberflächengärung und Schimmelbildung verhindern. Auch kann Gas und Flüssigkeit gemeinsam in das Beutelinnere gegen die Anlagekraft der Platte hineingedrückt werden.

Nachdem der Füll- und Entnahmestutzen 2 verschlossen ist, wird die Andruckplatte 25 in ihre gestrichelt dargestellte Position abgesenkt und der Beutel aus der Halteeinrichtung 3 freigegeben. Der Füllvorgang ist nun beendet und der-Beutel wird entsprechend abtransportiert.

Damit die Austragmündung 4 für den anschließenden Füllvorgang eines weiteren Beutels frei von Produktresten, Bakterien und Keimen ist, kann vorzugsweise kurz vor Wiederaufnahme eines weiteren Füllvorgangs Beutelinnere geblasen. Die Dosierung wird beispielsweise durch ein Magnetventil gesteuert. Danach wird durch die Längsbohrung 19 eine ebenfalls gesteuerte Menge eines Katalase-Nebels in das Beutelinnere eingeführt. Nach einer gewissen Einwirkzeit wird der Beutel in dem sich anschließenden Evakuierungsvorgang wieder leergesaugt. Danach wird die Andruckplatte 25 wieder in ihre obere Stellung gebracht und der Füllvorgang kann in der vorstehend beschriebenen Weise beginnen.

Zusammenfassend läßt sich feststellen, daß die Erhaltung und Regelung des Positivdruckes innerhalb der gesamten Produktzuleitung 11 über den Ventilstößel 17 von größter Bedeutung ist. Je nach Viskosität des Produktes läßt sich der Positivdruck in der Zuleitung 11 über den Ventilstößel 17 in jeder beliebigen Höhe regeln,und des weiteren läßt sich durch die Andruckplatte 25 ein positiver Druck bis zum effektiven Hineindrücken in den flexiblen Beutel herstellen und erhalten.

Die in Fig. 2 dargestellte abgewandelte Ausführungsform eines Füllrohrs 5 besitzt eine Füllventil-Verschlußanordnung 40 an dem der Austragmündung 4 zugewandten Endbereich. Diese Füllventil-Verschlußanordnung 40 befindet sich in Austrittsrichtung des Produktstroms unterhalb des durch die Konusfläche 15 und das Konusgegenstück 18 gebildeten Abschnitts des Füllventils 13 und besteht aus einem hülsenförmigen Mündungsansatz 29 und einem zylindrischen Ventilglied 28, welches gleitend im Mündungsansatz 29 geführt ist. Zwischen dem zylindrischen Ventilglied 28 und dem hülsenförmigen Mündungsansatz 29 ist eine elastische Dichtung 31 vorgesehen. Bei einer Verlagerung des Ventirstößels 17 entgegen der Produktstrom-Austrittsrichtung gleitet das zylindrische Ventilglied 28 im hülsenförmigen Mündungsansatz 29 gemäß Fig. 2 nach aufwärts und gibt mit seinem übertritt in den erweiterten kreisringförmigen Raum 20 (Fig. 1) die Mündungsöffnung 4 für den Produktaustritt frei.

Innerhalb des Ventilstößels 17 ist eine Stößelschafthülse 34 längsverschiebbar geführt. Diese Stößelschafthülse 34 besitzt in ihrem Inneren die Längsbohrung 19, welche die anhand von Fig. 1 beschriebene Funktion besitzt. An dem der Austragmündung 4 zugewandten Ende der Stößelschafthülse 34 ist ein Ventilteller 30 angebracht, der das öffnen und Verschließen der Längsbohrung 19 steuerbar gestaltet. Dazu greift der Ventilteller 30 mit einer elastischen Umfangsdichtung 32 wie in der Schließstellung gemäß Fig. 2 ersichtlich, am öffnungsrand des Ventilglieds 28 an und dichtet damit die Längsbohrung 19 gegenüber dem Austrittsende des Füllrohrs 5 ab. Ein öffnen der Längsbohrung 19 erfolgt durch eine Verlagerung der Stößelschafthülse 34 in Produktaustrittsrichtung, wobei der Ventilteller 30 mit der Umfangsdichtung 32 vom öffnungsrand des Ventilglieds 28 abhebt und die Längsbohrung 19 dadurch öffnet. Der Ventilstößel 17 bleibt beidieserRelativverlagerung der Stößelschafthülse 34 infolge der in Fig. 2 gezeigten Anschläge in seinereingezeichneten Stellung, so daß die Füllventil-Verschlußanordnung 40 geschlossen bleibt. Erstnachdem durch eine entsprechende Zurückverlagerung der Stößelschafthülse 34 über den Ventilteller 30 und die Umfangsdichtung 32 die Längsbohrung 19 wieder verschlossen ist, nimmt die Stößelschafthülse 34 bei einer fortgesetzten Rückbewegung den Ventilstößel 17 mit, hebt diesen an und öffnet so den Produktdurchlauf. An dem der Austragmündung 4 abgewandten Endbereich der Stößelschafthülse 34 ist eine pneumatisch betätigbare Kolben-Zylinder-Einheit 35 vorgesehen, welche,entsprechend angesteuert,die beschriebenen Verlagerungen bewirkt.

Durch die Steuerung des öffnens und Verschließens der Längsbohrung 19 läßt sich einerseits die Zufuhr von Sterilisationsmittel, Inertgas, Enzymlösungen, Oxidationsschutzmittel und dgl. druck- und mengenmäßig genau steuern, ferner der Grad der Evakuierung präzise bestimmen und außerdem eine noch günstigere Trennung als bei Ausführungsbeispiel gemäß Fig. 1 zwischen dem Produktstrom und der Lieferung eines Schutzgases zur Erzeugung von Vakuum oder dem Einbringen von Sterilisationsmitteln vornehmen.

## Patentansprüche

1. Vorrichtung zur luftfreien Befüllung von Behältnissen, insbesondere von flexiblen Beuteln (1) mit verschließbaren Füll- und Entnahmestutzen (2) in einer Abfüllmaschinenstation, in welcher jeweils ein Füll-und Entnahmestutzen eines solchen Beutels von einer Halteeinrichtung (3) erfaßt und, gegebenenfalls nach Entfernen einer Verschlußkappe oder Durchstoßen einer Verschlußfolie, an eine Austragmündung (4) eines Füllrohrs (5) angesetzt und, bei der Befüllung eines flexiblen Beutels (1) ein Abschnitt (6) dieses flexiblen Beutels (1),von einem verlagerbaren Andruckelement (7) zunächst bis zum Einleiten eines Produkts gegen den beutelinnenseitigen Rand (8) des Füll- und Entnahmestutzens gedrängt und dann, während des Abfüllvorgangs, an diesem Abschnitt (6) nachgiebig unterstützt wird, wobei das Füllrohr (5) an seiner Austragmündung (4) mit einem in den Füll- und Entnahmestutzen (2) passenden Dichtkonus (9) versehen ist und in seinen Innenraum (10) eine Produktzuleitung (11) sowie eine weitere Leitung (12) einmündet, die an eine Einrichtung zur Erzeugung eines Vakuums, zur Lieferung eines Schutzgases und/oder eines Sterilisationsmittels angechlossen ist, dadurch gekennzeichnet , daß im Innenraum (10) des Füllrohrs (5) in der Nähe seiner Austragmündung (4) ein Füllventil (13) vorgesehen ist, daß eine im Übergangsbereich zwischen der Füllrohrinnenwand (14) und der Austragmündung (4) angeordnete Konusfläche (15) und ein dieser Konusfläche gegenüberliegendes, am Endbereich eines Stößelschaftes (16) eines konzentrisch im Füllrohr (5) axialbeweglich geführten Ventilstößels (17) ausgebildetes Konusgegenstück (18) aufweist, daß der Ventilstößel (17) in seinem Stößelschaft (16) eine, auch durch das Konusgegenstück (18) hindurchgehende, zur Austragmündung (4) hinführende Längsbohrung (19) aufweist, derart, daß zwischen der Füllrohrinnenwand (14) und dem Ventilstößel (17) ein kreisringförmiger Raum (20) gebildet wird, in den die Produktzuleitung (11) einmündet und daß die Längsbohrung (19) durch den Ventilstößel (17) an die besagte weitere Leitung (12) angeschlossen ist.

2. Vorrichtung nach Anspruch 1, dadurch ge-kennzeichnet, daß zwischen der Konusfläche (15) und dem Konusgegenstück (18) des Füllrohrs (5) eine elastische Dichtung (21) vorgesehen ist (Fig. 1).

3. Vorrichtung nach Anspruch 2, dadurch gekennzeichnet , daß das Konusgegenstück (18) eine Umfangsnut (22) aufweist, in welche ein elastischer 0-Dichtungsring (23) eingesetzt ist (Fig. 1).

4. Vorrichtung nach einem der Ansprüche 1 bis 3, dadurch gekennzeichnet , daß im Eingriffsabschnitt zwischen dem Füllrohr-Dichtkonus (9) und dem Füll- und Entnahmestutzen (2) auf der Dichtkonusfläche eine elastische Dichtung (24) vorgesehen ist (Fig. 1).

5. Vorrichtung nach Anspruch 1, dadurch gekennzeichnet , daß zwischen dem aus der Konusfläche (15) und dem Konusgegenstück (18) gebildeten Abschnitt des Füllventils (13) und der Austragmündung (4) eine Füllventil-Verschlußanordnung (40) vorgesehen ist, bestehend aus einem am Ende des Ventilstößels (17) angebrachten zylindrischen Ventilglied (28) und einem dieses Ventilglied mit Gleitsitz umschließenden hülsenförmigen Mündungsansatz (29), daß die Längsbohrung (19) innerhalb einer längsverschiebbar im Stößelschaft (16) verlagerbaren Stößelschafthülse (34) ausgebildet ist, welche auch durch das Innere des Ventilglieds (28) hindurchgeführt ist und daß die Stößelschafthülse (34) an ihrem der Austragmündung (4) zugewandten Ende einen zur Steuerung des öffnens und Verschließens der Längsbohrung (18) dienenden Ventilteller (30) trägt, der am öffnungsbereich des Ventilglieds (28) angreift (Fig. 2).

6. Vorrichtung nach Anspruch 5, dadurch gekennzeichnet , daß zwischen dem zylindrischen Ventilglied (28) und dem hülsenförmigen Mündungsansatz (29) eine elastische Dichtung (31) vorgesehen ist (Fig.2).

7. Vorrichtung nach Anspruch 5 oder 6, dadurch gekennzeichnet , daß der Ventilteller (30) mit einer elastischen Umfangsdichtung (32) versehen ist, welche die Längsbohrung (19) bei einer Verlagerung der Stößelschafthülse (34) im Stößelschaft (16) in Austrittsrichtung des abzufüllenden Produkts öffnet und bei einer Verlagerung in der Gegenrichtung verschließt, bei der letztgenannten Verlagerung aber den Stößelschaft (16) in der öffnungsrichtung des Ventilstößels(17) beaufschlagt (Fig.2).

8. Vorrichtung nach einem der Ansprüche 5 bis 7, dadurch gekennzeichnet , daß zur Verlagerung der Stößelschafthülse (34) relativ zum Stößelschaft (17) sowie zu dessen Relativverlagerung innerhalb des Füllventils (13) an dem der Austrittsöffnung gegenüberliegenden Ende des Stößelschafts (17) bzw. der Stößelschafthülse (34) eine pneumatische Kolben-Zylinder-Einheit (35) angeschlossen ist.

9.Verfahren zur luftfreien Befüllung von flexiblen Beuteln (1) mit verschließbaren Füll- und Entnahmestutzen (2) in einer Abfüllmaschinenstation mit einer Vorrichtung nach einem der Ansprüche 1 bis 8, gekennzeichnet durch folgende Verfahrensschritte:
a) Ansetzen des Dichtkonus (9) des Füllrohrs (5) bei geschlossenem Füllventil (13) an den öffnungsrand eines mittels der Halteeinrichtung (3) lagensicher positionierten Füll- und Entnahmestutzens (2) eines flexiblen Beutels (1),
b) Verlagern des Andruckelements (7) bei aufliegendem flexiblem Beutelabschnitt (6) bis zu dessen Anlage am beutelinnenseitigen Rand (8) des Füll- und Entnahmestutzens (2),
c) Evakuieren des Innenraums des Füll- und Entnahmestutzens (2) sowie gegebenenfalls des flexiblen Beutelabschnitts (6) durch Anlegen eines Vakuums über die Längsbohrung (19) im Ventilstößel (17),
d) öffnen des Füllventils (13) durch eine gesteuerte Axialverlagerung des Ventilstößels (17) und Einströmenlassen des Produkts aus der Produktzuleitung (11) und dem Füllrohr₋Ihnenraum(10) durch den Füll-und Entnahmestutzen (2) in den flexiblen Beutel (1) gegen den nachgebenden Druck des Andruckelements (7),
e) Schließen des Füllventils (13) nach Abschluß der gewünschten Produktdosierung bei gleichzeitiger Abdichtung des im Füllrohr-Innenraum (10) befindlichen Produktanteils und
f) Abnehmen des Dichtkonus (9) des Füllrohrs (5) vom Füll- und Entnahmestutzen (2) , umgehendes Verschließen dieses Stutzens und anschließendes Entlasten des auf den flexiblen Beutelabschnitt (6) über das Andruckelement (7) ausgeübten Gegendrucks.

10. Verfahren nach Anspruch 9, dadurch gekennzeichnet , daß während des Abnehmens des Dichtkonus (9) vom Füll- und Entnahmestutzen (2) bei geschlossenem Füllventil (13) ein gegebenenfalls verbleibender Kopfraum im Stutzen über die Längsbohrung (19) im Ventilstößel (17) mit Inertgas beaufschlagt und/oder die Produktoberfläche mit einem Oxidationssehutzmittel besprüht wird oder daß diese Produkte in den Beutel hineingefüllt bzw. -gedrückt werden.

11. Verfahren nach Anspruch 9 oder 10, dadurch gekennzeichnet , daß zwischen dem Abnehmen des Dichtkonus (9) bei geschlossenem Füllventil (13) und dem Wiederansetzen des Füllrohrs (5) auf einen weiteren Füll- und Entnahmestutzen für einen nachfolgenden Füllvorgang eine Sterilisationslösung durch die Längsbohrung (19) zum keimfreien Auswaschen der Austragmündung (4) des Füllrohrs (5) gespült wird.

12. Verfahren nach einem der Ansprüche 5 bis 7, dadurch gekennzeichnet , daß für eine Sterilisation des Beutelinneren vor dem Einleiten des Füllvorgangs bei auf den Füll- und Entnahmestutzen (2) aufgesetztem Füllrohr (5) und geschlossenem Füllventil (13) durch die Längsbohrung (19) eine abgemessene Menge eines Sterilisationsmittels in das Beutelinnere eingeführt und dort für eine vorbestimmte Dauer einwirken gelassen wird, daß nach Abschluß der Sterilisation das Sterilisationsmittel über die Längsbohrung (19) wieder aus dem Beutelinneren herausgesogen und der Beutel evakuiert wird und daß nach einem darauffolgenden Anlegen des Andruckelements (7) an den flexiblen Beutelabschnitt (6) der Dosiervorgang des Produkts durch Öffnen des Füllventils (13) unmittelbar angeschlossen wird.

13. Verfahren zur luftfreien Befüllung von im wesentlichen unflexiblen Behältnissen, wie Flaschen und Dosen, mit verschließbaren Füll- und Entnahmestutzen in einer Abfüllmaschinenstation mit einer Vorrichtung nach einem der Ansprüche 1 bis 8, bei welcher das Andruckelement (7) als Behältnisträger dient, g e - kennzeichnet durch folgende Verfahrensschritte:
a) Ansetzen des Dichtkonus (9) des Füllrohrs (5) bei geschlossenem Füllventil (13) an den Öffnungsrand eines mittels der Halteeinrichtung (3) lagensicher positionierten Füll- und Entnahmestutzens (2) eines entsprechenden Behältnisses,
b) Evakuieren des Innenraums des Füll- und Entnahmestutzens (2) sowie des Behältnisses durch Anlegen eines Vakuums über die Längsbohrung (19) im Ventilstößel (17),
c) öffnen des Füllventils (13) durch eine gesteuerte Axialverlagerung des Ventilstößels (17) und Einströmenlassen des Produkts aus der Produktzuleitung (11) und dem Füllrohr-Innenraum (10) durch den Füll- und Entnahmestutzen (2) in das Behältnis,
d) Schließen des Füllventils (13) nach Abschluß der gewünschten Produktdosierung bei gleichzeitiger Abdichtung des im Füllrohr-Innenraum (10) befindlichen Produktanteils und
f) Abnehmen des Dichtkonus (9) des Füllrohrs (5) vom Füll- und Entnahmestutzen (2), umgehendes Verschließen dieses Stutzens.
